# FASCICULE DE BREVET EUROPEEN

(11) **EP 1 788 304 B1**
(45) Date de publication et mention de la délivrance du brevet: **25.05.2011**
(21) Numéro de dépôt: 06124156.8
(22) Date de dépôt: 15.11.2006
(51) Int. Cl.: F21V 19/04, F21V 23/06, F21W 131/103

(54) **Appareil d'éclairage**
Beleuchtungsapparat
Lighting device

(30) Priorité: 17.11.2005 BE 200500555
(43) Date de publication de la demande: 23.05.2007
(73) Titulaire: Schreder, 1190 Bruxelles (BE)
(72) Inventeur: Courtoy, Jean, 4500, Ben-Ahin (BE)
(74) Mandataire: Leherte, Georges M.L.M.

(56) Documents cités:
- EP-A- 0 791 781
- FR-A- 2 003 348
- US-A- 2 836 709

## Description

La présente invention concerne des appareils d'éclairage, notamment de type luminaire, permettant un remplacement aisé de la lampe, avec une sécurité optimale pour l'opérateur, plus particulièrement des luminaires pour lampes impliquant une alimentation haute tension par l'intermédiaire d'auxiliaires (tels que amorceurs, transformateurs, etc.).

Le problème de sécurité lié à ce type de luminaires résulte du fait qu'il n'est souvent pas possible de mettre le luminaire hors tension lors du remplacement de la lampe, mais que lors de la manipulation de la lampe lors du remplacement le support de la lampe ne doit plus être sous tension.

Le brevet belge 09700406 décrit un système de remplacement de la lampe dans un luminaire d'éclairage, dans lequel la lampe est disposée sur un support pouvant être fixé de manière amovible au châssis du luminaire par un système de fixation comportant une poignée mobile de verrouillage commandant le déplacement du support par rapport au châssis du luminaire, ledit support portant un connecteur électrique agencé pour venir en contact avec un connecteur électrique fixé sur le châssis. Ce système de verrouillage est commercialisé sous le nom 'Easilok'.

Le support de lampe utilisé dans ce système ne devient cependant accessible qu'après ouverture d'un boîtier extérieur du luminaire, de sorte qu'il existe toujours un accès direct à des éléments sous tension du luminaire, même si après actionnement de la poignée mobile pour déverrouiller le support de lampe, ce support n'est lui-même plus sous tension.

Le brevet US 2,836,709 décrit un appareil d'éclairage dans lequel la lampe est disposée sur un support solidaire d'un globe fixé de manière basculante au châssis de l'appareil.

Le dispositif de basculement du globe comprend un système à levier et cames destiné à éviter le décrochage involontaire du globe. Le système de basculement du globe implique par ailleurs l'embrochage automatique des connecteurs de l'alimentation de la lampe.

Ce système ne convient cependant pas pour des luminaires impliquant une alimentation à haute tension.

Cela implique que le remplacement des lampes dans le système décrit dans ledit brevet doit être opéré par un opérateur qualifié.

La présente invention à pour objectif de remédier à cet inconvénient.

Dans ce but, l'invention procure un appareil d'éclairage dans lequel la lampe est disposée sur un support fixé de manière amovible au châssis du luminaire par un système de fixation comportant un moyen mobile de verrouillage commandant le déplacement du support par rapport à l'appareil, ledit support portant un connecteur électrique agencé pour venir en contact avec un connecteur électrique fixé sur l'appareil, tandis que ledit support est solidaire d'une trappe dans / sur l'enveloppe extérieure (boîtier extérieur, carcasse) de l'appareil.

L'expression 'solidaire' d'une trappe dans / sur le boîtier de l'appareil (du luminaire) s'entend, dans le présent contexte, que le support et la trappe sont reliés et/ou articulés entre eux, de manière à réaliser le verrouillage et le déplacement du support de la lampe et la connexion / déconnexion des connecteurs électriques.

Ladite trappe est reliée / articulée au support de lampe, tandis que les moyens optiques et les auxiliaires d'alimentation sont extérieurs à ladite trappe ; la trappe comprend un système de verrouillage qui réalise le déplacement du support de lampe par rapport à l'appareil, et l'embrochage automatique des connecteurs de l'alimentation et des auxiliaires.

Le verrouillage de la trappe implique de préférence l'association d'un mouvement de basculement et d'un mouvement de translation.

Selon une caractéristique préférée supplémentaire ou alternative, le verrouillage de la trappe peut aussi impliquer une position bistable de la trappe avant l'embrochage des connecteurs, à une distance de sécurité pour le manipulateur par rapport aux éléments sous tension.

Dans le système selon l'invention, lors d'un remplacement de la lampe, seule la trappe avec le support de lampe qui y est associée devra être manipulée, mais aucune autre pièce ne devra être ouverte et/ou enlevée.

Un avantage supplémentaire du système selon l'invention réside dans le fait que l'étanchéité de l'appareil peut être réalisée par rapport au corps même du luminaire et non seulement par rapport au bloc optique comme c'était le cas dans les systèmes selon l'art antérieur.

Selon une caractéristique préférée additionnelle de l'invention l'étanchéité du support de lampe (et/ou la trappe d'accès à laquelle est associé le support de lampe) par rapport corps du luminaire comprend un joint du type comportant une lèvre se pliant contre le corps du luminaire ou un joint de section circulaire ou en forme de U se déformant sur le corps du luminaire lors du verrouillage de la trappe et du support de lampe.

Selon encore une autre caractéristique préférée de l'invention le verrouillage de la trappe et du support de lampe associé à cette trappe comprend un dispositif de levier du type par action à cames, permettant une compression adéquate des joints d'étanchéité et donc une étanchéité optimale.

Lorsque le levier de fermeture est en position ouverte tout l'ensemble (trappe + support de lampe + lampe) peut être retiré tandis que l'alimentation électrique de la lampe est déconnectée, ce qui permet un accès aisé à la lampe et/ou un remplacement aisé de la lampe en toute sécurité pour un opérateur même peu qualifié.

D'autres aspects et détails de l'invention apparaîtront de la description d'un mode de réalisation particulier d'un luminaire selon l'invention, représenté dans les dessins annexées. II est à noter que cette description détaillée est donnée à titre d'exemple purement illustratif et non limitatif de la portée de l'invention telle que définie dans le présent texte descriptif et dans les revendications qui y sont attachées.

Dans les dessins,
la figure 1 montre une vue en élévation d'un appareil d'éclairage selon l'invention, muni d'une trappe d'accès à la lampe en position fermée ;
la figure 2 montre l'appareil d'éclairage selon la figure 1 avec la trappe en position ouverte ;
la figure 3 montre une vue schématique en coupe de l'appareil d'éclairage selon la figure 1 ;
la figure 4 montre une vue schématique en coupe de l'appareil d'éclairage, suivant la direction IV-IV de la figure 3 ;
la figure 5 montre une vue du dessus de la trappe ouverte selon la figure 2 ;
la figure 6 montre une vue partielle (du coté opposé) de l'appareillage d'éclairage selon les figures 1 et 2, avec la trappe et son support de lampe sortis de l'appareil ;
la figure 7 montre plus en détail le passage vers le bloc optique du luminaire, suivant la direction VII de la figure 2 ;
la figure 8 montre plus particulièrement certains détails de la trappe d'accès et de son support de lampe, suivant la direction VIII de la figure 2.

Le luminaire, désigné dans son ensemble par la référence (1), comprend une trappe d'accès / levier de verrouillage (2), munie d'un support de lampe / dispositif obturateur (3) portant la lampe (4) et destiné à obturer le passage (5) au bloc optique du luminaire. La trappe d'accès constitue une poignée mobile (levier) de verrouillage. Cette trappe d'accès / levier de verrouillage (2) est fixée de manière amovible au luminaire (1) par un système de fixation commandant le déplacement du support de lampe / dispositif obturateur (3) par rapport au passage (5) au bloc optique, en associant un mouvement de basculement de la trappe / levier (2) et un mouvement de translation du support / obturateur (3).

Le mécanisme (de type à cames centrées) réalisant ce mouvement résulte de la coopération entre deux glissières circulaires (6) prévues sur des parois latérales de la trappe (2), et des tiges de guidages (8) prévues sur des parois internes (9) du luminaire (la « carcasse » du luminaire), en coopération avec un ressort (10).

Le support / obturateur (3) est muni d'un connecteur mâle (11) et le passage (5) au bloc optique est muni d'un connecteur femelle (12), en l'occurrence des connecteurs à trois broches pour la connexion de lampes haute tension ; lors de l'ouverture de la trappe (2) le mécanisme de basculement de la trappe / levier (2) et de translation du support / obturateur (3) implique une position bistable dans laquelle les connecteurs (11) - (12) sont déconnectés avant de permettre l'accès au passage (5) au bloc optique à la lampe (4). Cela engendre pour le manipulateur une sécurité optimale par rapport aux éléments sous tension.

De même lors de la fermeture et le verrouillage de la trappe (2) le mécanisme implique une position bistable avant l'embrochage des connecteurs.

Le mécanisme opère donc entre deux positions bistables (ouverture et fermeture) sans possibilités de stade intermédiaire.

Le support de lampe / dispositif obturateur (3) est muni de moyens d'étanchéité (13) -joint de section circulaire ou en forme de U se déformant lors du verrouillage, joint à lèvre(s) se pliant lors du verrouillage du support de lampe-, plus particulièrement d'un joint à double lèvre dont l'une opère par flexion (en direction radiale) et l'autre par compression (en direction axiale) par rapport au passage (5) au bloc optique.

La trappe d'accès / levier (2) est en outre pourvue d'une butée (14) coopérant avec une tige (15) du support de lampe (3), afin de régler l'angle entre la trappe / levier (2) et le support (3) en position ouverte de la trappe (2), pour faciliter la réintroduction du support (3) dans le passage (5).

Bien entendu l'homme de métier pourra aisément concevoir de nombreuses variantes par rapport aux particularités spécifiques du mode de réalisation de l'invention décrit ci dessus, sans quitter la portée générale de l'invention.

## Revendications

1. Appareil d'éclairage (1) dans lequel la lampe (4) est disposée sur un support (3) fixé de manière amovible au châssis du luminaire par un système de fixation comportant un moyen mobile de verrouillage commandant le déplacement du support par rapport à l'appareil, ledit support portant un connecteur électrique (11) agencé pour venir en contact avec un connecteur électrique (12) fixé sur l'appareil, ledit support (3) est solidaire d'une trappe (2) dans l'enveloppe extérieure de l'appareil tandis que ladite trappe (2) et/ou le support (3) de lampe associé à cette trappe comprend un dispositif de levier du type par action à cames, ladite trappe (2) comprend un système de verrouillage qui réalise le déplacement du support (3) de lampe par rapport à l'appareil et l'embrochage automatique des connecteurs (11, 12) de l'alimentation et des auxiliaires, et **caractérisé en ce que** verrouillage de ladite trappe (2) associe un mouvement de basculement de la trappe/levier (2) et un mouvement de translation du support/obturateur (3), résultant de la coopération entre deux glissières circulaires (6) prévues sur les parois latérales de la trappe (2) et des tiges de guidage (8) prévues sur les parois internes (9) du luminaire, en coopération avec un ressort (10).

2. Appareil d'éclairage selon la revendication 1, **caractérisé en ce que** le verrouillage de ladite trappe implique une position bistable de la trappe avant l'embrochage des connecteurs, à une distance de sécurité pour le manipulateur par rapport aux éléments sous tension.

## Claims

1. A lighting device (1) wherein the lamp (4) is arranged on a support (3) removably fastened on the frame of the luminaire, via a fastening system including a mobile locking means controlling the movement of the support relative to the device, said support bearing an electric connector (11) arranged to come into contact with an electric connector (12) fastened on the device, said support (3) is secured to a hatch (2) in the outer enclosure of the device while said hatch (2) and/or the lamp support (3) associated with said hatch comprises a lever device of the cam action type, said hatch (2) comprises a locking system making the lamp support (3) move relative to the device and automatically plugging in the power and auxiliary connectors (11, 12), and **characterized in that** locking said hatch (2) combines a tilting movement of the hatch/lever (2) and a translational movement of the support/cover (3), resulting from the cooperation between two circular guideways (6) provided on the side walls of the hatch (2) and guide pins (8) provided on the inner walls (9) of the luminaire, in cooperation with a spring (10).

2. The lighting device according to claim 1, **characterized in that** locking said hatch involves a bistable position of the hatch before plugging in the connectors, with the controller at a safety distance relative to the live elements.

## Patentansprüche

1. Beleuchtungsgerät (1), bei dem die Lampe (4) auf einer Stütze (3) angeordnet ist, die abnehmbar am Gestell des Leuchtkörpers durch ein Befestigungssystem befestigt ist, umfassend ein bewegliches Verriegelungselement, das die Verschiebung der Stütze in Bezug zum Gerät steuert, wobei die Stütze einen elektrischen Stecker (11) trägt, der derart angeordnet ist, dass er mit einem elektrischen Stecker (12) in Kontakt kommt, der auf dem Gerät befestigt ist, wobei die Stütze (3) mit einer Klappe (2) in der äußeren Hülle des Geräts verbunden ist, während die Klappe (2) und/oder die dieser Klappe zugeordnete Lampenstütze (3) eine Hebelvorrichtung vom Typ mit Nockenbetätigung umfasst, wobei die Klappe (2) ein Verriegelungssystem umfasst, das die Verschiebung der Lampenstütze (3) in Bezug zum Gerät und das automatische Anstecken der Stecker (11, 12) der Versorgung durchführt, **dadurch gekennzeichnet, dass** die Verriegelung der Klappe (2) eine Kippbewegung von Klappe/Hebel (2) und eine Translationsbewegung von Stütze/Verschlusselement (3) verbindet, die sich aus dem Zusammenwirken zwischen zwei kreisförmigen Gleitschienen (6), die an den Seitenwänden der Klappe (2) vorgesehen sind, und von Führungsstangen (8), die an den Innenwänden (9) des Leuchtkörpers vorgesehen sind, im Zusammenwirken mit einer Feder (10) ergeben.

2. Beleuchtungsgerät nach Anspruch 1, **dadurch** gekenntzeichnet, dass die Verriegelung der Klappe eine bistabile Position der Klappe vor dem Anstecken der Stecker in einem Sicherheitsabstand für den Bediener zu den Elementen unter Spannung voraussetzt.
